# EUROPÄISCHE PATENTANMELDUNG

(11) **EP 2 498 046 A1**
(43) Veröffentlichungstag der Anmeldung: **12.09.2012**
(21) Anmeldenummer: 12001420.4
(22) Anmeldetag: 02.03.2012
(51) Int. Cl.: F42B 12/06

(54) **Spitze eines Penetrators**

(30) Priorität: 07.03.2011 DE 102011013261
(71) Anmelder: TDW Gesellschaft für verteidigungstechnische Wirksysteme mbH, 86529 Schrobenhausen (DE)
(72) Erfinder: Ackermann, Hans-Dieter, 86529 Schrobenhausen (DE); Seitz, Andreas, 86529 Schrobenhausen (DE)
(74) Vertreter: Avenhaus, Beate

(57) **Zusammenfassung**

Mittels einer Vielzahl von ander Spitze eines Penetrators angeordneten Schneidkanten, die den Durchmesser eines Penetrators abdecken, werden feste Bestandteile beim Zieleintritt zerteilt und zusammen mit weicheren Zielbestandteilen verdrängt.

## Beschreibung

Die Erfindung betrifft eine Spitze eines Penetrators mit einer am Mantel des Penetrators vorgesehenen Schneidvorrichtung, deren Schneidkante im Bereich des Durchmessers des Penetrators angeordnet ist.

Penetrator-Gefechtsköpfe, Wuchtgeschosse und Munition sollen Schutzschichten durchdingen, um dahinter ihre Wirkung zu entfalten. Die Schutzschichten bestehen dabei oft aus einem inhomogenen Materialmix aus weichen und festen harten Bestandteilen, welcher anisotrope Festigkeitseigenschaften zur Folge hat. Beispiele sind: Beton-Bunkerwände mit Bewehrungseisen, Bodenschichten mit Gesteins-brocken, Schiffswände mit Spanten und Stringern oder Schutzwesten mit Aramidfasern. Trifft die Spitze eines solchen Wirkteils außermittig auf eine härtere Komponente, wirken asymmetrische Belastungen, die das Wirkteil ablenken, interne Komponenten wie Zünder zerstören und schlimmstenfalls das Wirkteil zerreissen.

Aus der DE 30 36 463 A1 ist ein panzerbrechendes Wuchtgeschoß bekannt geworden, das einen kegelförmigen und mit einer rotationssymmetrischen Spitze versehenen Spitzenkörper aufweist. Die Rückseite des Spitzenkörpers ist kegelmantelförmig gestaltet und korrespondiert formschlüssig mit wenigstens einem trichterförmigen Element, welches eine kreisringförmige Schneidkante mit einem Durchmesser aufweist, der dem Außendurchmesser des Penetrators entspricht.

Sobald ein derartiges Geschoß in einem Winkel auf eine Zieloberfläche trifft, der deutlich vom Lot auf die Zieloberfläche abweicht, wird die Spitze des Geschoßes in Abhängigkeit von den Eigenschaften der Zieloberfläche mehr oder weniger abgelenkt und der Penetrator wird verzögert, womit seine Penetrationsfähigkeit deutlich reduziert wird. Erst wenn der Spitzenkörper in das Ziel eingedrungen ist wird das dann gestauchte trichterförmige Element wirksam und seine Schneidkante kann mit deutlich verminderter Energie eine Ausnehmung ins Ziel schneiden.

Konventionelle Penetratoren weisen keine Schneidkanten auf. Wenn diese beim Zielaufprall auf Verstärkungen in der Zielstruktur, wie beispielsweise Bewehrungseisen, treffen, dann treten hohe radiale Druckkräfte auf, die den Penetrator von der Sollbahn ablenken oder sogar verbiegen. Die Eindringleistung wird erheblich reduziert. Bei sehr harten Einschlüssen, wie beispielsweise Felsbrocken, ricochettieren konventionelle Penetratoren.

Es ist Aufgabe der Erfindung die Spitze eines Penetrators so zu gestalten, dass die asymmetrischen Lasten auf den Penetrator beim Eindringen in ein Ziel erheblich gemindert werden, die Bahn des Penetrators im Ziel stabilisiert wird und ein Abprallen bei spitzwinkligem Zielkontakt weitgehend vermieden wird.

Diese Aufgabe wird erfindungsgemäß dadurch gelöst, dass eine Vielzahl von scharfen Schneidkanten ausgehend von der Spitze des Penetrators und sich radial bis wenigstens zum Außendurchmesser erstreckend an der Spitze des Penetrators angeordnet sind.

Die scharfen und etwa sternförmig verteilt angeordneten Schneidkanten, die etwa den Durchmesser des Penetrators abdecken, verhaken sich im Moment des Zielkontakts mit dem Zielmaterial. Sie schädigen oder zerteilen die festen Bestandteile beim Auftreffen, so dass diese ihre Festigkeit verlieren und leicht in das umgebende weichere Material verdrängt werden können. Weil die Schneidkanten den gesamten Durchmesser des Penetrators abdecken, trifft immer zumindest eine Schneidkante das Ziel und auch eine harte Komponente des Ziels, die dann zerstört wird.

In vorteilhafter Weise ist die Erfindung so ausgeführt, dass die Schneidkanten zumindest lokal gehärtet sind und dass die Schneidkanten aus Bauteilen bestehen, die auf diese tragenden Schneidvorrichtungen befestigt sind.

Der Prozess des Eindringens in das Ziel wird dadurch unterstützt, dass die Schneidkanten zum Zweck der Beeinflussung der Strömung entlang des Mantels geformt sind und dass die Schneidkanten einen unsymmetrischen Kantenwinkel aufweisen. Dies kann auch dadurch verbessert werden, wenn die Schneidvorrichtungen schraubenförmig verdreht sind.

Schließlich können noch dadurch Vorteile erzielt werden, dass die Schneidkanten gerade oder gebogen ausgeführt sind, oder dass die Schneidkanten nach vorne oder nach hinten gepfeilt sind.

Zusammengefasst lässt sich sagen, dass asymmetrischen Lasten beim Eindringen in das Ziel gesenkt werden. Damit steiget die Eindringtiefe und vor allem werden niedrigere mechanischen Lasten im Wirkteil erreicht. Der zeitliche Verlauf der Verzögerung kann durch eine geeignete Formgebung angepasst werden. Weil die Breite der Messer den ganzen Durchmessers überdeckt, kann das Wirkteil nicht vom harten Material weggedrückt und somit abgelenkt werden. Im Gegenteil entsteht durch die lokale Krafteinwirkung an der Schneidfläche im Eingriff ein Moment, dass genau dieser Ablenkung entgegenwirkt. Damit wird eine Bahnstabilisierung im Ziel und ein Anti-Ricochet-Effekt beim Auftreffen erreicht. Die Wirkkörper können weiterhin aus einem Rohteil hergestellt werden. Kritische Verbindungsstellen sind nicht nötig. Dennoch können die Schneidkanten lokal gehärtet werden ohne die nötige Zähigkeit im übrigen Wirkteil zu senken.

Ausführungsbeispiele der Erfindung sind in den Figuren schematisch vereinfacht dargestellt und werden im Folgenden näher beschrieben. Es zeigen:
- Fig. 1:: die Spitze eines Penetrators gemäß der Erfindung,
- Fig. 2:: Seiten- und Frontansicht eines Penetrators gemäß Figur 1,
- Fig. 3:: einen Penetrator mit einem Schneidkanten-Einsatz,
- Fig. 4:: die Spitze eines Penetrators mit geformten Schneidvorrichtungen und Schneidkanten,
- Fig. 5:: einen Penetrator mit nach vorne gepfeilten Schneidvorrichtungen,
- Fig. 6:: einen Penetrator mit nach hinten gepfeilten Schneidvorrichtungen.

Die Figur 1 zeigt einen Penetrator 1, der entgegen zu konventionellen Penetratoren keine langezogene Spitze 5 sondern eine mit Schneidkanten 3 ausgestattete Spitze 5. Die Schneidkanten 3 erstrecken sich dabei von der zentralen Spitze ausgehend radial nach außen bis etwa zum Außendurchmesser 4 des Penetrators 1. Die Anzahl der Schneidkanten kann den Bedürfnissen entsprechend gewählt werden. Die Länge der einzelnen Schneidkanten 3 kann ebenfalls bedarfsweise gewählt werden. Sie kann etwas geringer als der halbe Durchmesser ausgehend von der Spitze 5 sein, in vorteilhafter Weise wird jedoch eine Länge von etwas mehr als der halbe Durchmesser gewählt werden. Außerdem können durch geeignete Wahl der Formgebung von Schneidkanten 3 und Schneidvorrichtungen 2 die "Cavity-Expansion" - Effekte genutzt werden. Dabei handelt es sich um ein Abheben der Strömung der Zielbruchstücke an Abrisskanten und ein Wiederanlegen im hinteren Bereich des Penetrators 1. Mit diesem Effekt wird eine Verminderung der Reibung an der Mantelfläche 6 erzielt und das Eindringen in das Ziel unterstützt.

Figur 2 stellt eine Seitenansicht und eine Frontansicht des Ausführungsbeispiels nach Figur 1 dar. Gut zu erkennen ist die Länge der Schneidkanten 3, die etwas mehr als den Durchmesser des Penetrators abdecken. Die Schneidkanten 3 sind jeweils als Vorderkanten der Schneidvorrichtungen 2 ausgebildet, die ihrerseits den Übergang zum Körper des Penetrators bilden. Damit werden die festen Zielbestandteile von den Schneidkanten zerschnitten und das Zielmedium wird lokal zerstört. Die Übergänge 7 zwischen den einzelnen Schneidvorrichtungen 2 sind dem Zweck entsprechend so geformt, dass die Ziel-Bestandteile leicht zur Seite verdrängt werden.

In der Figur 3 ist dargestellt, dass eine Einheit bestehend aus Schneidvorrichtungen 2a und Schneidkanten auf einen konventionellen Penetrator 1 aufgesetzt werden kann und somit eine funktionelle Einheit bildet.

Lokal können die Materialeigenschaften der Schneidkanten 3 verändert werden ohne die Funktion des Penetrators zu beeinflusen. So können beispielsweise die Schneiden lokal gehärtet werden um die Trennwirkung beim Zielaufprall zu verbessern. Es ist auch möglich, die Schneiden der Schneidkanten als ein zusätzliches Bauteil anzufertigen und dieses in geeigneter Weise mit der Schneidvorrichtung oder dem Penetzrator zu verbinden.

Die Figur 4 zeigt verschiedene denkbare Modifikationen der Spitze des Penetrators 1. Zum einem können die Schneidvorrichtuingen 2c schraubenförmig verdreht geformt sein. Dies hat zur Folge, dass der Penetrator beim Eindringen in das Ziel in Rotation versetzt wird und damit die Bewegung des Penetrators erheblich länger linear bleibt. Weiterhin ist es denkbar, Schneidkanten 3c asymmetrisch zu formen um ein Eindringen in Ziele die unter flachem Winkel getroffen werden zu unterstützen.

Schließlich zeigen die Figuren 5 und 6 zwei Varianten der Formgebung der Schneidkanten 3. Dies sind die nach vorne gepfeilten Schneidkanten 3a und die nach hinten gepfeilten Schneidkanten 3b.

### Bezugszeichenliste

- 1: Penetrator
- 2: Schneidvorrichtung
- 2a: Schneidvorrichtung als Aufsatzteil
- 2c: Schneidvorrichtung schraubenförmig verdreht
- 3: Schneidkante
- 3a: Schneidkante nach vorne gepfeilt
- 3b: Schneidkante nach hinten gepfeilt
- 3c: Schneidkante mit asymmetrischem Kantenwinkel
- 4: Durchmesser außen
- 5: Spitze
- 6: Mantel
- 7: Übergang zwischen Schneidvorrichtungen

## Patentansprüche

1. Spitze eines Penetrators (1) mit einer am Mantel des Penetrators vorgesehenen Schneidvorrichtung (2), deren Schneidkante (3) im Bereich des Durchmessers (4) des Penetrators angeordnet ist,
**dadurch gekennzeichnet,**
**dass** eine Vielzahl von scharfen Schneidkanten (3) ausgehend von der Spitze (5) des Penetrators (1) und sich radial bis wenigstens zum Außendurchmesser (4) erstreckend an der Spitze (5) des Penetrators (1) angeordnet sind.

2. Spitze eines Penetrators nach Anspruch 1, **dadurch gekennzeichnet, dass** die Schneidkanten (3) zumindest lokal gehärtet sind.

3. Spitze eines Penetrators nach Anspruch 1 oder 2, **dadurch gekennzeichnet, dass** die Schneidkanten (3) aus Bauteilen bestehen, die auf diese tragenden Schneidvorrichtungen (2) befestigt sind.

4. Spitze eines Penetrators nach wenigstens einem der Ansprüche 1 bis 3, **dadurch gekennzeichnet, dass** die Schneidkanten (3) zum Zweck der Beeinflussung der Strömung entlang des Mantels (6) geformt sind.

5. Spitze eines Penetrators nach wenigstens einem der Ansprüche 1 bis 4, **dadurch gekennzeichnet, dass** die Schneidkanten (3) einen asymmetrischen Kantenwinkel (3c) aufweisen.

6. Spitze eines Penetrators nach wenigstens einem der Ansprüche 1 bis 5, **dadurch gekennzeichnet, dass** die Schneidkanten (3) gerade oder gebogen ausgeführt sind.

7. Spitze eines Penetrators nach wenigstens einem der Ansprüche 1 bis 6, **dadurch gekennzeichnet, dass** die Schneidkanten (3) nach vorne oder nach hinten gepfeilt sind.

8. Spitze eines Penetrators nach wenigstens einem der Ansprüche 1 bis 7, **dadurch gekennzeichnet, dass** die Schneidvorrichtungen (2) schraubenförmig verdreht sind.
